# EUROPÄISCHE PATENTSCHRIFT

(11) **EP 3 707 306 B1**
(45) Veröffentlichungstag und Bekanntmachung des Hinweises auf die Patenterteilung: **31.03.2021**
(21) Anmeldenummer: 18803556.2
(22) Anmeldetag: 26.10.2018
(51) Int. Cl.: D21F 5/18, D21F 5/20

(54) **MASCHINE ZUR HERSTELLUNG ODER VERARBEITUNG EINER FASERSTOFFBAHN UND VERFAHREN ZUR DAMPFRÜCKGEWINNUNG EINES DAMPFVERBRAUCHERS IN DER MASCHINE**
MACHINE FOR PRODUCING OR TREATING A FIBER WEB AND METHOD FOR RECYCLING STEAM OF A STEAM USER IN THE MACHINE
MACHINE DE PRODUCTION OU DE TRAITEMENT D'UNE BANDE DE MATIÈRE FIBREUSE ET PROCÉDÉ DE RECYCLAGE DE VAPEUR D'UN UTILISATEUR DE VAPEUR DANS LA MACHINE

(30) Priorität: 10.11.2017 DE 102017126372
(43) Veröffentlichungstag der Anmeldung: 16.09.2020
(73) Patentinhaber: Voith Patent GmbH, 89522 Heidenheim (DE)
(72) Erfinder: DAUNER, Martin, 89542 Herbrechtingen (DE); MACK, Thomas, 89567 Sontheim (DE)
(86) Internationale Anmeldenummer: PCT/EP2018/079396
(87) Internationale Veröffentlichungsnummer: WO 2019/091802

(56) Entgegenhaltungen:
- EP-A1- 3 150 761
- DE-A1- 3 501 584

## Beschreibung

Die Erfindung betrifft eine Maschine zur Herstellung oder Verarbeitung eine Faserstoffbahn gemäß Anspruch 1, sowie ein Verfahren zur Dampfrückgewinnung gemäß Anspruch 10.

Bei der Herstellung oder Verarbeitung von Faserstoffbahnen werden zur Trocknung der Bahn üblicherweise dampfbeheizte Zylinder eingesetzt. Speziell bei der Herstellung von Tissuebahnen kommen vergleichsweise große Zylinder, sogenannte Yankeezylinder zum Einsatz.

Zum Beheizen dieser Yankeezylinder wird Dampf auf einem bestimmten Druckniveau (Verbraucherdruck) eingesetzt. Durch den Betrieb des Zylinders kondensiert der Dampf und ein Dampf-Kondensat Gemisch wird aus dem Zylinder abgeführt. Der darin enthaltene Dampf ließe sich wieder zum Beheizen des Yankeezylinders verwenden. Jedoch weist er ein zu niedriges Druckniveau auf so dass er mittels eines Thermokompressors wieder auf den benötigten Verbraucherdruck verdichtet werden muss.

Zudem kommt beim Yankeezylinder eine Heißlufthaube zum Trocknen der Bahn zum Einsatz. Die heiße Abluft dieser Haube wird üblicherweise wieder zur Erzeugung von Dampf eingesetzt. Aus dem Stand der Technik sind hierzu verschiedene Verfahren bekannt.

So kann beispielsweise gemäß der EP 2 085 514 Dampf durch Entspannung von erhitztem Kondensat direkt auf dem Verbraucherdruck erzeugt werden. Da jedoch bereits über den Entspannungsdampf ein Großteil der für den Yankee benötigten Dampfmenge zur Verfügung steht, ist bei diesem Verfahren die Menge des Dampfes, der durch Wärmerückgewinnung erzeugt werden kann, begrenzt. Dies macht das Verfahren unwirtschaftlich.

Eine weitere Möglichkeit ist es, wie in der EP 2 396 469 beschrieben, mittels Wärmerückgewinnung aus erhitztem Kondensat Dampf auf dem Druckniveau des Frischdampfnetzes der Anlage zu erzeugen. Auch hier ist die erzeugbare Menge an Dampf jedoch begrenzt.

In der EP 2 775 030 wird ein Dampfsammeltank vorgeschlagen, in den der im Dampferzeuger erzeugte Dampf gefördert wird. Ein derartiger zusätzlicher Druckbehälter führt jedoch zu erhöhten Investitionskosten und zieht gegebenenfalls auch je nach lokaler Gesetzgebung einen erhöhten Wartungs-und Prüfungsaufwand nach sich.

Die EP 3 150 761 schlägt eine Lösung vor, die ohne diesen Dampfsammeltank auskommt. Jedoch werden bei dieser Lösung zur Erzeugung des Treibdampfes durch Abwärme Rückgewinnung Komponenten benötigt, die vergleichsweise hohen Drücken standhalten, und daher üblicherweise teuer und wartungsaufwändig sind.

Es ist die Aufgabe der vorliegenden Erfindung, die Schwächen des Standes der Technik zu umgehen, und speziell eine höhere Effizienz der Wärmerückgewinnung zu gewährleisten.

Es ist eine weitere Aufgabe der Erfindung, mit einfacheren Komponenten bei der Wärmerückgewinnung auszukommen, welche z.B. auf geringere Druckbelastungen ausgelegt sind.

Es ist eine weitere Aufgabe der Erfindung, den Aufwand an Investitionskosten zu reduzieren.

Es ist schließlich noch eine weitere Aufgabe der Erfindung, die Betriebskosten für die Versorgung des Dampfverbrauchers zu reduzieren.

Diese Aufgabe wird vollständig gelöst durch eine Maschine zur Herstellung oder Verarbeitung eine Faserstoffbahn gemäß 1, sowie einem Verfahren zur Dampfrückgewinnung gemäß Anspruch 10.

Der Dampfverbraucher wird in vielen Ausführungen der Vorrichtung als dampfbeheizter Zylinders, insbesondere als Yankeezylinder ausgeführt sein. Jedoch ist die Erfindung nicht hierauf beschränkt. Es sind auch andere Dampfverbraucher, wie z.B. Dampfblaskästen, Klimatisierungseinrichtungen oder ähnliches vorstellbar.

Diese erfindungsgemäße Maschine zeigt gegenüber dem Stand der Technik den wesentlichen Vorteil, dass das Druckniveau der Dampfzuführung unabhängig vom Druckniveau des Frischdampfnetzes der Anlage optimal angepasst werden kann. Da das Frischdampfnetz der Anlage neben dem Dampfverbraucher der erfindungsgemäßen Vorrichtung, also z.B. neben dem Yankeezylinder noch einen oder mehrere weitere Dampfverbraucher versorgt, wird der Druck in diesem Frischdampfnetz so hoch gewählt sein, dass damit alle angeschlossenen Verbraucher adäquat versorgt werden können. Dieses erste Druckniveau ist jedoch üblicherweise höher, als das Druckniveau, das zur Versorgung des Dampfverbrauchers und/oder möglicher weiterer Aggregate in der erfindungsgemäßen Vorrichtung notwendig ist. Zudem kommt die erfindungsgemäße Vorrichtung ohne einen zusätzlichen Dampfsammelbehälter für den erzeugten Dampf aus.

Ein weiterer Vorteil der Erfindung rührt daher, dass der Thermokompressor mit Treibdampf auf einem hohen Druckniveau betrieben werden kann. Dies ist günstig für den Wirkungsgrad des Kompressors und führt zu niedrigeren Investitionskosten.

Ist der Druck des Treibdampfes hoch, wird eine geringere Menge an Treibdampf benötigt, um den Gemischdampf nach dem Kompressor auf das gewünschte Druckniveau zu verdichten. Somit kann eine größere Menge an Dampf dem Dampfverbraucher zugeführt werden, der aus der Dampferzeugungsvorrichtung mittels Wärmerückgewinnung gewonnen wurde. Dadurch wird die Effizienz der Wärmerückgewinnung gesteigert und die Betriebskosten reduziert. Ein Treibdampfdruck, der höher, insbesondere deutlich höher als der Solldruck des Dampfverbrauchers ist, ist sehr vorteilhaft.

In bevorzugten Ausführungen der Erfindung kann der Treibdampf für den Thermokompressor direkt aus dem Frischdampfnetz entnommen werden. Das Druckniveau dieses Frischdampfnetzes ist häufig mehr als 5 barg, insbesondere mehr als 8 barg oder 15 barg höher, als das zweite Druckniveau. Daher ist das Frischdampfnetz als Quelle für den Treibdampf sehr geeignet.

In weiteren bevorzugten Ausführungen kann das zweite Druckniveau um 0,5 bar- 5,0 bar höher sein, als der Solldruck, mit welchem der Dampf in den Dampfverbraucher eingeleitet wird.

Während im Stand der Technik der Treibdampf des Thermokompressors und der Dampf für den Dampfverbraucher aus demselben Dampfnetz stammen, löst die vorliegende Erfindung diese Kopplung. Dies führt zu vielen Vorteilen. Bei einer gemeinsamen Dampfversorgung müssen beim Druckniveau dieser Versorgung Kompromisse eingegangen werden. Für die Versorgung des Dampfverbrauchers ist oft ein niedriges zweites Druckniveau ausreichend. Da der Treibdampf aber ein gewisses Druckniveau aufweisen muss, damit der Thermokompressor effizient betrieben werden kann, musste für die gemeinsame Dampfversorgung bisher oft ein Druckniveau gewählt werden, das einen Kompromiss darstellt. Für einen optimalen Betrieb des Thermokompressors war das Druckniveau dabei oft zu niedrig. Für die Versorgung des Dampfverbrauchers war dieses Niveau dann aber eher zu hoch, da der aus der Wärmerückgewinnung über die Rückspeiseleitung zugeführte Dampf auf ein hohes Druckniveau gebracht werden musste. Die hierfür notwendigen, auf hohe Drücke ausgelegte Pumpen und Vorrichtungen haben derartige Anlagen verteuert.

Vorteilhafte Ausführungen der erfindungsgemäßen Vorrichtung sind in den Unteransprüchen beschrieben.

In bevorzugten Ausführungen kann der Thermokompressor dazu verwendet werden, Dampf eines niedrigen Druckniveaus -insbesondere Entspannungsdampf, welcher durch Entspannung des aus dem Dampfverbraucher entnommenen Kondensats entsteht und/oder Durchströmdampf, welcher für die Entwässerung des Yankee erforderlich ist, bzw. ein Gemisch hieraus- mittels des Treibdampfs auf das Druckniveau zu verdichten, mit welchem der Dampf in den Dampfverbraucher eingeleitet wird (Solldruck des Dampfverbrauchers). In üblichen Anwendungen wird in den Dampfverbraucher Dampf mit einem Solldruck zwischen 3,0 barg und 9,0 barg verwendet. Der Solldruck kann aber auch niedriger, z.B. bei 1,5 barg oder höher, z.B. bei 10,0 barg liegen.

Dabei kann vorgesehen sein, dass das Druckniveau, mit welchem der Dampf in den Dampfverbraucher eingeleitet wird, dem zweiten Druckniveau entspricht. Es kann aber auch vorgesehen sein, dass dieser Solldruck unterhalb des zweiten Druckniveaus liegt. In diesem Fall kann der Druck vor dem Einleiten in den Dampfverbraucher über ein Anheiz- und/oder Ergänzungsventil vom zweiten Druckniveau auf den Solldruck reduziert werden.

Gemäß einem Aspekt der Erfindung kann der Dampfverbraucher also aus verschiedenen Quellen mit Dampf versorgt werden. Zum einen liefert die Dampfzuführung entsprechenden Dampf. Dabei kann die Dampfzuführung selbst mit Dampf aus einer Dampferzeugungsvorrichtung versorgt werden, welche über einen Wärmetauscher aus Kondensat neuen Dampf erzeugt. Zudem kann aber in vorteilhaften Ausführungen die Dampfzuführung auch temporär mit dem Frischdampfnetz verbindbar sein, und durch dieses mit Dampf befüllt werden.

Zudem kann der Dampfverbraucher auch noch mit Dampf versorgt werden, der z.B. als Entspannungsdampf in einem ersten Separator entsteht, wobei der Druck dieses Dampfs mittels des Thermokompressors auf den Solldruck des Dampfverbrauchers angehoben wird.

Durch die erfindungsgemäße Entkopplung von Frischdampfnetz und Dampfzuführung ist es nun möglich, in der Dampfzuführung ein zweites Druckniveau vorzusehen, welches unabhängig vom ersten Druckniveau gewählt werden kann, und welches speziell auf die Anforderungen des Dampfverbrauchers eingestellt werden kann. In vorteilhaften Anwendungen wird das zweite Druckniveau deutlich niedriger sein, als das erste Druckniveau.

Vorteilhafterweise liegt das zweite Druckniveau zwischen 2 bar und 10 bar unterhalb des ersten Druckniveaus, bevorzugt zwischen 4 bar und 9 bar unterhalb des ersten Druckniveaus.

In weiteren vorteilhaften Ausführungen der Erfindung umfasst die Dampferzeugungsvorrichtung neben einem Wärmetauscher zumindest ein Drosselorgan, um das Kondensat nach dem Durchgang durch den zumindest einen Wärmetauscher zumindest teilweise zu verdampfen, sowie einen Separator, dem das zumindest teilweise verdampfte Kondensat zuführbar ist, und an den die Rückspeiseleitung anschließbar ist.

In besonders bevorzugten Ausführungen erfolgt das zumindest teilweise Verdampfen des Kondensats nicht direkt im Wärmetauscher. Ein solches direktes Verdampfen kann gegebenenfalls zur Bildung von Ablagerungen im Wärmetauscher führen, die wiederum zu einer Leistungsminderung oder auch zu einer Beschädigung des Wärmetauschers führen können. Auch kann der Aufwand zur Speisewasseraufbereitung bzw. Kondensatbehandlung höher sein.

Vorteilhafterweise kann es sich bei dem Drosselorgan um eine Armatur, eine Blende oder eine ähnliche Vorrichtung handeln, die geeignet ist das Kondensat nach dem Durchgang durch den Wärmetauscher zumindest teilweise zu verdampfen.

In einer weiteren vorteilhaften Ausführung kann auch vorgesehen sein, dass das Kondensat direkt am Eingang des Separators oder im Inneren des Separators verdampft wird. In einer derartigen Ausführung kommt dem Separator die Funktion eines Entspannungstanks zu. In einer derartigen Ausführung bilden der Separator und das Drosselorgan eine funktionale Einheit.

Die Entkopplung der Dampfzuführung vom Frischdampfnetz kann in vorteilhaften Ausführungen mittels eines Ventils, insbesondere eines Regel- oder Drosselventils oder eines Drosselorgans erfolgen. Jedoch ist die Erfindung nicht auf diese Ausführungen beschränkt.

Trotz der geschilderten Vorteile der Entkopplung von Frischdampfnetz und Dampfzuführung ist die Verbindbarkeit der beiden Dampfsysteme vorteilhaft. Diese kann einerseits zur initialen Befüllung der Dampfzuführung und des Dampfverbrauchers etc. verwendet werden. Dabei wird der Dampf vom ersten Druckniveau des Frischdampfnetzes auf das zweite Druckniveau der Dampfzuführung reduziert. Weiterhin kann auch beispielsweise im Falle eines ganzen oder teilweisen Ausfalls des Wärmetauschers der benötigte Dampf der Dampfzuführung aus dem Frischdampfnetz zugeführt werden. Hierbei kann durch das Ventil oder Drosselorgan ein definiertes Druckniveau in der Dampfzuführung sichergestellt werden.

Die Vorrichtung umfasst eine erste Druckstufe, welche dazu ausgestaltet ist, Kondensat aus der Kondensatrückführleitung auf ein drittes Druckniveau zu verdichten. Diese erste Druckstufe wird in vorteilhaften Ausführungen der Erfindung durch eine Nachspeisepumpe erzeugt. Diese Nachspeisepumpe kann vorteilhafterweise so ausgestaltet sein, dass sie geeignet ist, das Kondensat auf ein Druckniveau von mindestens 12 barg, besonders bevorzugt mindestens 25 barg zu bringen.

Das dritte Druckniveau wird in vorteilhaften Anwendungen höher sein, als das zweite Druckniveau. Häufig wird das dritte Druckniveau zwischen 4 bar und 15 bar höher sein, als das zweite Druckniveau. In besonders bevorzugten Ausführungen wird das dritte Druckniveau zwischen 4.0 bar und 15.0 bar höher sein, als das zweite Druckniveau.

Dabei kann Kondensat aus der Kondensatrückführleitung entnommen werden, welches durch die Nachspeisepumpe auf das dritte Druckniveau gebracht wird.

In einer weiteren vorteilhaften Ausführung ist der Wärmetauscher mit der ersten Druckstufe derart verbindbar ist, dass das Kondensat auf dem dritten Druckniveau im Wärmetauscher weiter erhitzt wird. Dieses erhitzte Kondensat kann anschließend beispielsweise zumindest teilweise verdampft werden.

Die folgende Tabelle gibt Druckniveaus in der Maschine bzw. im Verfahren gemäß der vorliegenden Erfindung.

**Tabelle 1 Druckniveaus**

| | | Bevorzugt | Beispiel 1 | Beispiel 2 |
|---|---|---|---|---|
| 1. Druckniveau | 15 - 25 barg | 17 - 23 barg | 18 barg | 15 barg |
| 2. Druckniveau | 6 - 15 barg | 7 - 17 barg | 9 barg | 7.5 barg |
| 3. Druckniveau | 5 - 25 barg | 8 - 23 barg | 18.2 barg | 16 barg |
| Solldruck | 1,5 - 12 barg | 2 - 10.0 barg | 8 barg | 7 barg |

In einer weiteren vorteilhaften Ausführung der Erfindung ist der Wärmetauscher derart an eine Abluftleitung anschließbar ist, dass die Abluft zur Erhitzung des Kondensat verwendet werden kann. Dabei handelt es sich in einer besonders vorteilhaften Ausführung bei der Abluftleitung um die Abluftleitung einer Trocknungseinrichtung einer Maschine zur Herstellung oder Verarbeitung eine Faserstoffbahn. Insbesondere kann es sich um die Abluftleitung der Trockenhaube des erfindungsgemäßen Dampfverbrauchers handeln. Es ist aber auch möglich, dass es sich um die Abluft einer Trockenhaube eines anderen Trockenzylinders handelt. Weiterhin kann vorgesehen sein, dass es sich um die Abluftleitung eines beliebigen anderen Aggregats handelt, welches im Rahmen der Herstellung oder Verarbeitung einer Faserstoffbahn verwendet wird. Hierbei kann insbesondere aber nicht ausschließlich die Abluftleitung einer Heißluft- oder Infrarottrocknung einer Streichanlage in Frage kommen.

Vorteilhafterweise kann in der Vorrichtung zumindest ein Drosselorgan, wie beispielsweise eine Armatur, eine Blende oder ähnliches vorgesehen sein, um das Kondensat nach dem Durchgang durch den Wärmetauscher zumindest teilweise zu verdampfen.

In einer weiteren Ausführung kann vorgesehen sein, dass die Vorrichtung einen Separator umfasst, dem das zumindest teilweise verdampfte Kondensat zuführbar ist, und an den die Rückspeiseleitung anschließbar ist. In einer weiteren vorteilhaften Ausführung kann auch vorgesehen sein, dass das Kondensat direkt am Eingang des Separators oder im Inneren des Separators verdampft wird. In einer derartigen Ausführung kommt dem Separator die Funktion eines Entspannungstanks zu. In einer derartigen Ausführung bilden der Separator und das Drosselorgan eine funktionale Einheit.

In einer weiteren, vorteilhaften Ausführung kann eine Einrichtung vorgesehen sein, mit der dem Separator Kondensat entnommen werden, und dem Wärmetauscher zur Verdampfung zugeführt werden kann. Diese Einrichtung kann insbesondere geeignete Leitungen sowie eine zweite Drucksteigerungseinrichtung umfassen, die dazu geeignet ist, dieses Kondensat auf das dritte Druckniveau zu verdichten.

In einer besonders vorteilhaften Ausführung kann auch eine Zusammenführung vorgesehen sein, bei der das der Kondensatrückführleitung entnommene Kondensat mit Kondensat zusammengeführt werden kann, welches einem weiteren Separator entnommen ist. Von dort kann dann das Kondensat aus den beiden Quellen gemeinsam dem Wärmetauscher zugeführt werden.

Häufig wird zwischen der Zusammenführung und dem Wärmetauscher kein Mittel zur Druckerhöhung mehr vorgesehen sein.

Mittels der ersten Drucksteigerungsvorrichtung und der zweiten Drucksteigerungsvorrichtung können die beiden Kondensatströme unabhängig voneinander verdichtet und beispielsweise auf das dritte Druckniveau gebracht werden. Dann können an der Zusammenführung zwei Kondensatströme gleichen Druckniveaus miteinander vermischt werden.

Diese Anordnung, bei der die Zusammenführung auf der Druckseite sowohl der ersten als auch der zweiten Drucksteigerungsvorrichtungen erfolgt ist sehr flexibel. So kann beispielsweise bei Ausfall einer der beiden Pumpen zumindest mit dem anderen Teilstrom von Kondensat weiter betrieben werden. Mit einer Pumpe, die zwischen der Zusammenführung und dem Wärmetauscher installiert ist, könnte im Gegensatz dazu bei einer Havarie oder bei Wartungsarbeiten der Pumpe der Wärmetauscher gar nicht mehr betrieben werden.

In einer besonders bevorzugten Ausführung umfasst die erfindungsgemäße Vorrichtung lediglich einen einzigen Dampfverbraucher, welcher mit der Dampfzuführung verbunden ist. In dieser Ausführung kommen die Vorteile der erfindungsgemäßen Entkopplung von Frischdampfnetz und Dampfzuführung besonders stark zum Tragen.

Alternativ kann beispielsweise auch vorgesehen sein, dass die Dampfzuführung mit zwei oder mehreren weitgehend identischen Dampfverbrauchern und/oder zwei oder mehreren weitgehend identischen Thermokompressoren verbunden oder verbindbar ist. Auch in diesem Fall kann das zweite Druckniveau optimal angepasst werden.

Hinsichtlich des Verfahrens wird die Aufgabe gelöst durch ein Verfahren nach Anspruch 10.

In einer bevorzugten Ausführung des Verfahrens sind die Schritte c) und d) voneinander getrennt. Die Verdampfung des erwärmten Kondensats erfolgt also nicht direkt im Wärmetauscher, sondern nachgelagert, beispielsweise mittels eines Drosselorgans.

Die Einspeisung des erzeugten Dampfes in die Dampfzuführung erfolgt dabei dem zweiten Druckniveau.

Vorteilhafte Weiterbildungen des Verfahrens werden in den Unteransprüchen beschrieben.

Vorteilhafterweise kann vorgesehen sein, dass als weitere Dampfquelle ein weiterer Separator verwendet wird, welcher Entspannungsdampf auf einem Druckniveau bereitstellt, das unterhalb des Solldruck liegt, welcher für den Dampfverbraucher benötigt wird.

Der mittels des Thermokompressors verdichtetet Dampf kann vorteilhafterweise auf den Solldruck des Dampfverbrauchers verdichtet werden, und dem Dampfverbraucher direkt zugeführt werden.

Es kann aber in anderen Anwendungen auch vorteilhaft sein, den Dampf im Thermokompressor auf das zweite Druckniveau zu verdichten, und den Dampf in die Dampfzuführung einzuspeisen.

Weiterhin kann vorteilhafterweise vorgesehen sein, dass der zumindest eine Wärmetauscher zum Erwärmen des Kondensats Abluft einer Trocknungseinrichtung einer Maschine zur Herstellung oder Verarbeitung eine Faserstoffbahn verwendet, insbesondere Abluft einer Trockenhaube eines Trockenzylinders oder die Abluftleitung einer Heißluft- oder Infrarottrocknung eine Streichanlage.

In üblichen Anwendungen beträgt das Druckniveau welches für den Dampfverbraucher benötigt wird (Solldruck) zwischen 6 barg und 8.5 barg. Diese Werte sind besonders vorteilhaft, wenn dampfbeheizte Zylinder als Dampfverbraucher eingesetzt werden. In speziellen Anwendungsfällen - z.B. bei Dampfblaskästen als Dampfverbraucher - können auch niedrigere Druckniveaus (z.B. bis zu 1,5 barg) oder ggf. höhere Druckniveaus notwendig sein.

Die Werte für das zweite Druckniveau und das dritte Druckniveau können je nach Anwendungsfall unterschiedlich sein. Insbesondere das zweite Druckniveau kann, wie bereits oben beschrieben, zur Steigerung der Wirtschaftlichkeit angepasst werden. In üblichen Anwendungen kann die Druckdifferenz zwischen dem ersten Druckniveau und dem zweiten Druckniveau zwischen 2 bar bis 10 bar, insbesondere zwischen 4 bar bis 10 bar betragen. Die Druckdifferenz zwischen dem zweiten Druckniveau und dem dritten Druckniveau kann vorteilhafterweise zwischen 7.1 bar bis 13 bar, insbesondere zwischen 9 bar bis 11 bar betragen.

Vorteilhafterweise kann nach dem Verdampfen des Kondensats ein Separator vorgesehen sein, bevor der erzeugte Dampf in die Dampfzuführung eingespeist wird. In diesem Separator wird in einer vorteilhaften Ausführung der erzeugte Dampf vom Kondensat getrennt. Der Dampf wird in dieser Ausführung aus dem Separator in die Dampfzuführung eingespeist. In einer besonders vorteilhaften Ausführung wird das Kondensat aus diesem Separator entnommen, mittels einer zweiten Druckstufe auf das dritte Druckniveau verdichtet, dem Wärmetauscher zugeführt und anschließend verdampft werden.

Weiterhin kann vorgesehen sein, dass das dem Separator entnommene Kondensat mit dem dem Dampfverbraucher entnommenen Kondensat an einer Zusammenführung zusammengeführt und gemeinsam dem Wärmetauscher zugeführt werden, wobei zwischen der Zusammenführung und dem Wärmetauscher (5) keine weitere Druckerhöhung mehr erfolgt.

Im Folgenden wird die Erfindung anhand von Figuren näher erläutert.
Figur 1 zeigt schematisch eine Ausführung einer Vorrichtung gemäß einem Aspekt der Erfindung.
Figur 2 zeigt schematisch eine Ausführung eine Vorrichtung zur Versorgung eines Dampfverbrauchers, wie sie aus dem Stand der Technik bekannt ist.
Figur 3 zeigt schematisch eine Ausführung einer Vorrichtung gemäß einem weiteren Aspekt der Erfindung.

Der Dampfverbraucher 1 in Figur 1 ist beispielhaft als Yankeezylinder 1 ausgeführt. Erfindungsgemäß können jedoch auch andere Dampfverbraucher, wie z.B. Dampfblaskästen vorgesehen sein. Über einen Einlass 1a wird in den Yankeezylinder 1 Dampf zum Beheizen eingeleitet. Dieser Dampf kann beispielsweise ein Druckniveau zwischen 6 und 8.5 barg aufweisen. In speziellen Anwendungsfällen können auch niedrigere Druckniveaus (z.B. bis zu 3 barg) oder ggf. höhere Druckniveaus notwendig sein. Über einen Auslass 1b kann dem Yankeezylinder 1 Kondensat entnommen werden. Dieses Kondensat kann sich auf einem Druckniveau zwischen 5 und 7.5 barg befinden. Ein in einem ersten Separator S1 anfallender Dampf -üblicherweise eine Mischung aus Entspannungsdampf und Durchströmdampf- wird mittels einer Leitung 12 wieder zum Yankeezylinder 1 zurück geleitet. Das anfallende Kondensat wird aus dem ersten Separator S1 über eine Kondensatrückführleitung abgeleitet.

Da der im Separator S1 anfallende Dampf ein zu niedriges Druckniveau aufweist, wird er mittels eines Thermokompressors 7 so weit verdichtet, dass er wieder in den Yankeezylinder eingeleitet werden kann. Den dazu benötigten Treibdampf bezieht der Thermokompressor aus dem Frischdampfnetz 10

Bei der in Figur 1 gezeigten Ausführung wir der Dampf im Thermokompressor 7 in etwa auf den Solldruck verdichtet, und über den Einlass 1a in den Dampfverbraucher 1 eingeleitet. Alternativ kann auch vorgesehen sein, dass der Dampf im Thermokompressor auf das zweite Druckniveau verdichtet wird, und dann in die Dampfzuführung 2 eingeleitet wird. Diese zweite Variante wird üblicherweise ungünstiger sein, als die erste, da hier mehr Aufwand für die Verdichtung des Dampfes anfällt und mehr Treibdampf eingesetzt werden muss, wodurch weniger Dampf aus der Wärmerückgewinnung genutzt werden kann. Es kann aber z.B. bedingt durch bauliche Rahmenbedingung in manchen Anwendungen trotzdem vorteilhaft sein, die höhere Verdichtung gemäß der zweiten Variante zu wählen. Die Dampfzuführung 2 stellt Dampf auf einem zweiten Druckniveau bereit. Dieses zweite Druckniveau liegt üblicherweise über dem Solldruck, mit dem der Dampf in den Dampfverbraucher 1 eingespeist wird. Die Differenz kann vorteilhafterweise zwischen 0.5 und 2.0 bar betragen. Es kann beispielsweise vorgesehen sein, dass das zweite Druckniveau bei 9 barg liegt, während der Solldruck des Dampfverbrauchers 1 bei 8 barg liegt. In diesem Fall kann vor dem Einlass 1a in den Dampfverbraucher ein Anheiz- oder Ergänzungsventil 80 vorgesehen sein. Jedoch liegt das benötigte zweite Druckniveau üblicherweise deutlich unter dem ersten Druckniveau, das das Frischdampfnetz 10 der Anlage zur Verfügung stellt. Daher ist in der erfindungsgemäßen Vorrichtung die Dampfzuführung 2 vom Frischdampfnetz 10 entkoppelt. Diese Entkopplung erfolgt in der Ausführung in Figur 1 mittels eines Ventils 8, beispielsweise eine Regel- oder Drosselventils 8. Die Entkopplung kann aber auch durch andere geeignete Maßnahmen, z.B. durch ein Drosselorgan erfolgen. Wesentlich an der Entkopplung ist, dass in der Dampfzuführung 2 und dem Frischdampfnetz 10 der Druck unabhängig voneinander eingestellt werden kann. Dabei ist in der Regel das zweite Druckniveau der Dampfzuführung 2 deutlich niedriger als das erste Druckniveau des Frischdampfnetzes 10.

Aus dem ersten Separator S1 wird mittels einer Kondensatzrückführleitung 3 das Kondensat abgeführt. Ein Teil davon wird zurück zum Dampferzeuger 99 geleitet. Ein Teil davon kann aber dazu verwendet werden, um unter Zuhilfenahme eines Wärmetauschers 5 Dampf daraus zu erzeugen. Wenn eine große Menge Kondensats nicht an den Dampferzeuger 99 zurückgeführt, sondern direkt wieder verdampft werden kann, erhöht sich die Wirtschaftlichkeit des Prozesses erheblich. In der in Figur 1 gezeigten Ausführung wird hierfür der Kondensatrückführleitung 3 Kondensat entnommen, und mittels einer ersten Druckstufe 4 auf ein drittes Druckniveau gebracht. Dieses dritte Druckniveau kann beispielsweise um 4 bis 15 bar über dem zweiten Druckniveau liegen, vorteilhafterweise um etwa 7.1 bis 9.5 bar über dem zweiten Druckniveau. Die Absolutwerte des dritten Druckniveaus können in vorteilhaften Ausführungen zwischen 6 barg und 25 barg liegen, insbesondere zwischen 7 barg und 23 barg. Jedoch können im Einzelfall die Werte des dritten Druckniveaus hiervon auch abweichen.

In einem Wärmetauscher 5 wird das Kondensat auf dem dritten Druckniveau weiter erhitzt. Hierbei kann der Wärmetauscher 5 beispielsweise mit der Abluft des Yankeezylinders 1 betrieben werden Jedoch ist es erfindungsgemäß möglich, alle Arten von heißer Abluft zu verwenden, die im Umfeld der Herstellung oder Verarbeitung der Faserstoffbahn anfallen. Die können z.B. Abluft aus der Strichtrocknung, Gasturbinenabluft oder andere sein. Aus dem erhitzten Kondensat wird in der in Figur 1 gezeigten Ausführung mittels eines Drosselorgans 9 Dampf erzeugt. Aus einem zweiten Separator S2 wird der Dampf über eine Rückspeiseleitung 6 in die Dampfzuführung 2 eingeleitet. Der eingespeiste Dampf wird dabei im Wesentlichen mit dem zweiten Druckniveau eingespeist. Hier zeigt sich noch einmal ein Vorteil der Erfindung. Durch die Entkopplung von Dampfzuführung 2 und Frischdampfnetz 10 muss der eingespeiste Dampf nicht auf dem hohen (ersten) Druckniveau erzeugt werden, das für den Treibdampf benötigt wird, sondern kann auf dem (niedrigeren) zweiten Druckniveau erzeugt werden, welches üblicherweise rund 1 bar über dem Solldruck des Dampfverbrauchers liegt. Das im zweiten Separator S2 anfallende Kondensat kann, wie in Figur 1 beispielhaft gezeigt, mittels einer zweiten Druckstufe 11 wieder auf das dritte Druckniveau gebracht, und dem Wärmetauscher 5 zugeführt werden.

Wie in der Figur 1 gezeigt kann vorteilhafterweise vorgesehen sein, dass das der Kondensatrückführleitung 3 entnommene Kondensat, welches mittels der Drucksteigerungseinrichtung 4 -üblicherweise einer Pumpe- auf das dritte Druckniveau gebracht ist, sowie das dem Separator S2 entnommene Kondensat vor der Einleitung in den Wärmetauscher 5 zusammengeführt werden. Die Zusammenführung 15 kann vorteilhafterweise vor dem Wärmetauscher 5 erfolgen. Die Zusammenführung 15 erfolgt bevorzugt auf der Druckseite der zweiten Pumpe 11, also nachdem das Kondensat aus dem Separator S2 auf das dritte Druckniveau gebracht worden ist. In dieser sehr vorteilhaften Ausführung befindet sich also zwischen der Zusammenführung 15 und dem Wärmetauscher 5 kein Mittel zur Druckerhöhung des Kondensats.

Mittels der in Figur 2 gezeigten, aus dem Stand der Technik bekannten Vorrichtung, sollen noch einmal die Vorteile der Erfindung deutlich gemacht werden. Die Elemente und Bezeichnungen in Figur 2 sind im Wesentlichen dieselben, wie in Figur 1 Die beiden Vorrichtungen unterscheiden sich insbesondere dadurch, dass in Figur 2 der Treibdampf zur Versorgung des Thermokompressors 7 aus der Dampfzuführung 2 entnommen wird, während der Thermokompressor 7 in der Ausführung in Figur 1 aus dem Frischdampfnetz 10 mit Treibdampf versorgt wird.

Die Konsequenzen, die sich durch dieses Unterschied ergeben, sind vielschichtig, und führen zu einer ganzen Reihe von Vorteilen beim Bau und Betrieb einer derartigen Vorrichtung.

Da bei der Vorrichtung in Figur 2 der Dampf der Dampfzuführung 2 als Treibdampf verwendet wird, kann das zweite Druckniveau der Dampfzuführung nicht zu niedrig gewählt werden. Häufig kann diese Niveau 15 barg betragen. Bei der Vorrichtung in Figur 1, die gemäß einem Aspekt der Erfindung ausgeführt ist, muss das zweite Druckniveau nur etwas über dem Solldruck des Dampfverbrauchers 1 liegen. Werte von 9 barg und niedriger sind hier nicht unüblich.

Um den Dampf aus der Dampferzeugungsvorrichtung über die Rückspeiseleitung 6 in die Dampfzuführung einzuleiten, muss dieser Dampf auf dem zweiten Druckniveau zur Verfügung gestellt werden. Da dieses in einer Vorrichtung gemäß der Erfindung deutlich unter dem aus dem Stand der Technik bekannte liegt (in obigem Beispiel im 15 - 9 = 6 bar), können die Elemente der Dampferzeugungsvorrichtung, insbesondere auch die Drucksteigerungseinrichtungen 4, 11 für viel geringere Drücke ausgelegt werden. Dadurch reduzieren sich die Anschaffungskosten für die Dampferzeugungsvorrichtung signifikant. Zudem sinken auch die Betriebskosten, da nur wesentlich geringere Drücke erzeugt werden müssen.

In der folgenden Tabelle sind typische Druckniveaus der beiden Lösungen noch einmal gegenübergestellt:

**Tabelle 2 Typische Druckniveaus**

| | Figur 1 | Figur 2 (Std. d. Technik) |
|---|---|---|
| 1. Druckniveau | 18 barg | 18 barg |
| 2. Druckniveau | **9 barg** | **15 barg** |
| 3. Druckniveau | **18.2 barg** | **25 barg** |
| Solldruck | 8 barg | 8 barg |

Die in Figur 3 dargestellte Vorrichtung unterscheidet sich von der Vorrichtung aus Figur 1 dadurch, dass in der Kondensatrückführleitung 3 eine geeignete Drucksteigerungseinrichtung 21, z.B. in Form einer Pumpe vorgesehen ist. Mittels dieser Drucksteigerungseinrichtung 21 wird das aus dem Separator S1 entnommene Kondensat auf ein höheres Druckniveau gehoben, und zwar bevor es der Kondensatrückführleitung 3 entnommen, und mittels der ersten Druckstufe 4 auf ein drittes Druckniveau gebracht wird. Eine derartige Pumpe 21 ist ohnehin vorteilhaft, um das Kondensat zum Dampferzeuger zu fördern. Durch eine Entnahme des Kondensats nach dieser Pumpe 21 auf einem bereits erhöhten Druckniveau sind in der ersten Druckstufe 4 einfacher auch höhre Drücke im dritten Druckniveau realisierbar.

Weiterhin ist in Figur 3 noch ein Niveauregelventil 81 vorgesehen, welches in der Kondensatrückführleitung 3 nach der Entnahme des Kondensats angeordnet ist.

## Patentansprüche

1. Maschine zur Herstellung oder Verarbeitung eine Faserstoffbahn mit einem Dampfverbraucher (1), insbesondere einem dampfbeheizten Zylinder, in welchem Dampf mit einem Solldruck eingespeist wird, einem Frischdampfnetz, welches Frischdampf auf einem ersten Druckniveau zur Verfügung stellt und einer Vorrichtung zur Versorgung des Dampfverbrauchers (1) umfassend eine Dampfzuführung (2), welche Dampf auf einem zweiten Druckniveau für den Dampfverbraucher (1) bereitstellt, und welche mit dem Frischdampfnetz (10) verbindbar ist, eine Kondensatrückführleitung (3) zur Führung des aus dem Dampfverbraucher (1) entnommenen Kondensats, insbesondere zur Rückführung in einen externen Dampferzeuger, eine Dampferzeugungsvorrichtung zur wenigstens teilweisen Verdampfung des aus dem Dampfverbraucher (1) entnommenen Kondensats, welche zumindest einen Wärmetauscher (5) umfasst, eine Rückspeiseleitung (6), welche mit der Dampfzuführung (2) verbindbar ist, um aus dem Kondensat erzeugten Dampf in die Dampfzuführung (2) zurückzuspeisen, und eine erste Drucksteigerungseinrichtung (4), welche dazu ausgestaltet ist, Kondensat aus der Kondensatzrückführleitung (3) auf ein drittes Druckniveau zu verdichten, wobei der Wärmetauscher (5) mit der ersten Drucksteigerungseinrichtung (4) derart verbindbar ist, dass das Kondensat auf dem dritten Druckniveau dem Wärmetauscher (5) zum Erhitzen zugeführt werden kann, wobei die Dampfzuführung (2) vom Frischdampfnetz (10) entkoppelbar ist und im Wesentlichen aus einem Leitungssystem (2) ohne zusätzliches Speicherbehältnis besteht, wobei das zweite Druckniveau der Dampfzuführung (2) niedriger ist, als das erste Druckniveau des Frischdampfnetzes (10), wobei die Maschine zusätzlich einen Thermokompressor (7) zur Versorgung des Dampfverbrauchers (1) umfasst, welcher mit einem Dampfnetz verbindbar oder verbunden ist, das Treibdampf für den Thermokompressor (7) auf einem Druckniveau zur Verfügung stellt, das höher ist, als das zweite Druckniveau, wobei das erste Druckniveau zwischen 15 - 25 barg, das zweite Druckniveau zwischen 6 - 15 barg, das dritte Druckniveau zwischen 5 - 25 barg und der Solldruck zwischen 1,5 - 12 barg beträgt, und wobei das zweite Druckniveau zumindest 1 bar, bevorzugt zwischen 1 und 5 bar über dem Solldruck liegt.

2. Maschine nach Anspruch 1, **dadurch gekennzeichnet, dass** der Thermokompressor (7) mit dem Frischdampfnetz (10) verbunden ist, das Treibdampf auf dem ersten Druckniveau zur Verfügung stellt.

3. Maschine nach einem der vorherigen Ansprüche, **dadurch gekennzeichnet, dass** die Dampferzeugungsvorrichtung zumindest ein Drosselorgan (9) umfasst, um das Kondensat nach dem Durchgang durch den Wärmetauscher (5) zumindest teilweise zu verdampfen, sowie einen Separator (S2), dem das zumindest teilweise verdampfte Kondensat zuführbar ist, und an den die Rückspeiseleitung (6) anschließbar ist.

4. Maschine nach einem der vorherigen Ansprüche **dadurch gekennzeichnet, dass** die Entkopplung der Dampfzuführung (2) vom Frischdampfnetz (10) mittels eines Ventils (8), insbesondere eines Regel- oder Drosselventils (8) oder eines Drosselorgans erfolgt.

5. Maschine nach Anspruch 3 oder 4, **dadurch gekennzeichnet, dass** eine Einrichtung vorgesehen ist, mit der dem Separator (S2) Kondensat entnommen werden, und dem Wärmetauscher (5) zugeführt werden kann und diese Einrichtung eine zweite Drucksteigerungseinrichtung (11) umfasst, die dazu geeignet ist, das Kondensat auf das dritte Druckniveau zu verdichten.

6. Maschine nach einem der Ansprüche 3 bis 5, **dadurch gekennzeichnet, dass** eine Zusammenführung (15) vorgesehen ist, bei der das der Kondensatrückführleitung (3) entnommene Kondensat mit Kondensat zusammengeführt werden kann, welches dem Separator (S2) entnommen ist.

7. Maschine gemäß Anspruch 6 **dadurch gekennzeichnet, dass** zwischen der Zusammenführung (15) und dem Wärmetauscher (5) keine weiteren Mittel zur Drucksteigerung vorgesehen sind.

8. Maschine nach einem der vorherigen Ansprüche, **dadurch gekennzeichnet, dass** der Wärmetauscher (5) derart an eine Abluftleitung (13) anschließbar ist, dass die Abluft zur Erhitzung des Kondensat verwendet werden kann.

9. Maschine nach einem der vorherigen Ansprüche, **dadurch gekennzeichnet, dass** mit der Dampfzuführung (2) lediglich ein einziger Dampfverbraucher (1) verbunden ist.

10. Verfahren zur Dampfrückgewinnung eines Dampfverbrauchers (1), insbesondere eines dampfbeheizten Zylinders (1), in einer Maschine gemäß einem der vorherigen Ansprüche, wobei das Verfahren die Schritte umfasst:
a) Entnahme von Kondensat aus dem Dampfverbraucher (1),
b) Verdichten des Kondensats auf das dritte Druckniveau,
c) Erwärmen des Kondensats auf dem dritten Druckniveau in dem zumindest einen Wärmetauscher (5),
d) Verdampfen des Kondensats und Erzeugen von Dampf auf dem zweiten Druckniveau,
e) Einspeisen des erzeugten Dampfes in die Dampfzuführung (2),
f) Verdichten von Entspannungsdampf aus einer weiteren Dampfquelle mittels des Thermokompressors auf zumindest den Solldruck zur Versorgung des Dampfverbrauchers, wobei der Treibdampf des Thermokompressors einen Druck aufweist, der über dem zweiten Druckniveau 2. liegt, und insbesondere aus dem Frischdampfnetz entnommen wird, wobei das erste Druckniveau zwischen 15 - 25 barg, das zweite
Druckniveau zwischen 6-15 barg, das dritte Druckniveau zwischen 5 - 25 barg und der Solldruck zwischen 1,5 - 12 barg beträgt, und wobei das zweite Druckniveau zumindest 1 bar, bevorzugt zwischen 1 und 5 bar über dem Solldruck liegt.

11. Verfahren nach Anspruch 10, **dadurch gekennzeichnet, dass** die Druckdifferenz zwischen dem ersten Druckniveau und dem zweiten Druckniveau zwischen 2 bar bis 10 bar, insbesondere zwischen 4 bar bis 9 bar beträgt und/oder die Druckdifferenz zwischen dem zweiten Druckniveau und dem dritten Druckniveau zwischen 7.1 bar bis 13 bar, insbesondere zwischen 9 bar bis 11 bar beträgt.

12. Verfahren nach Anspruch 10 oder 11, **dadurch gekennzeichnet, dass** der Separator (S2) nach dem zumindest teilweisen Verdampfen des Kondensats oder zum zumindest teilweisen Verdampfen des Kondensats vorgesehen ist, bevor der erzeugte Dampf in die Dampfzuführung (2) eingespeist wird.

13. Verfahren nach Anspruch 12, **dadurch gekennzeichnet, dass** aus dem Separator (S2) Kondensat entnommen wird, welches auf das dritte Druckniveau verdichtet und dem Wärmetauscher (5) zugeführt wird.

14. Verfahren nach einem der Ansprüche 10 bis 13, **dadurch gekennzeichnet, dass** als weitere Dampfquelle ein weiterer Separator (S1) verwendet wird, welcher Entspannungsdampf auf einem Druckniveau bereitstellt, das unterhalb des Solldruck liegt, welcher für den Dampfverbraucher (1) benötigt wird.

## Claims

1. Machine for producing or processing a fibrous material web, having a steam consumer (1), in particular a steam-heated cylinder, in which steam is fed at a target pressure, a fresh steam network, which provides fresh steam at a first pressure level, and a device for supplying the steam consumer (1) compraising a steam supply (2), which provides steam at a second pressure level for the steam consumer (1) and which can be connected to the fresh steam network (10), a condensate return line (3) for guiding the condensate taken from the steam consumer (1), in particular for recirculation into an external steam generator, a steam generating device for at least partly evaporating the condensate taken from the steam consumer (1), which comprises at least one heat exchanger (5), a return line (6), which can be connected to the steam supply (2) in order to feed steam generated from the condensate back into the steam supply (2), and a first pressure increasing device (4), which is configured to compress condensate from the condensate return line (3) to a third pressure level, wherein the heat exchanger (5) can be connected to the first pressure increasing device (4) in such a way that the condensate from the third pressure level can be supplied to the heat exchanger (5) to be heated, wherein the steam supply (2) can be decoupled from the fresh steam network (10) and substantially consists of a line system (2) without an additional storage container, wherein the second pressure level of the steam supply (2) is lower than the first pressure level of the fresh steam network (10), wherein the machine additionally comprises a thermocompressor (7) for supplying the steam consumer (1), which is or can be connected to a steam network, which provides motive steam for the thermocompressor (7) at a pressure level which is higher than the second pressure level, wherein the first pressure level is between 15 - 25 barg, the second pressure level is between 6 - 15 barg, the third pressure level is between 5 - 25 barg and the target pressure is between 1.5 - 12 barg, and wherein the second pressure level lies at least 1 bar, preferably between 1 and 5 bar, above the target pressure.

2. Machine according to Claim 1, **characterized in that** the thermocompressor (7) is connected to the fresh steam network (10), which provides motive steam at the first pressure level.

3. Machine according to either of the preceding claims, **characterized in that** the steam generating device comprises at least one throttle element (9) in order to evaporate the condensate, at least partly, after the passage through the heat exchanger (5), and a separator (S2), to which the at least partly evaporated condensate can be supplied, and to which the return line (6) can be connected.

4. Machine according to one of the preceding claims, **characterized in that** the steam supply (2) is decoupled from the fresh steam network (10) by means of a valve (8), in particular a control or throttle valve (8) or a throttle element.

5. Machine according to Claim 3 or 4, **characterized in that** a device is provided with which condensate can be taken from the separator (S2) and supplied to the heat exchanger (5), and this device comprises a second pressure increasing device (11), which is suitable to compress the condensate to the third pressure level.

6. Machine according to one of Claims 3 to 5, **characterized in that** a junction (15) is provided, in which the condensate taken from the condensate return line (3) can be combined with condensate which is taken from the separator (S2).

7. Machine according to Claim 6, **characterized in that** no further pressure increasing means are provided between the junction (15) and the heat exchanger (5).

8. Machine according to one of the preceding claims, **characterized in that** the heat exchanger (5) can be connected to an exhaust air line (13) in such a way that the exhaust air can be used to heat the condensate.

9. Machine according to one of the preceding claims, **characterized in that** only a single steam consumer (1) is connected to the steam supply (2).

10. Method for recycling steam from a steam consumer (1), in particular a steam-heated cylinder (1), in a machine according to one of the preceding claims, wherein the method comprises the steps:
a) taking condensate from the steam consumer (1),
b) compressing the condensate to the third pressure level,
c) heating the condensate at the third pressure level in the at least one heat exchanger,
d) evaporating the condensate and generating steam at the second pressure level, and
e) feeding the steam generated into the steam supply (2),
f) compressing expansion steam from a further steam source by means of the thermocompressor to at least one target pressure to supply the steam consumer, wherein the motive steam of the thermocompressor has a pressure which lies above the second pressure level, and in particular is taken from the fresh steam network, wherein the first pressure level is between 15 - 25 barg, the second pressure level is between 6 - 15 barg, the third pressure level is between 5 - 25 barg and the target pressure is between 1.5 - 12 barg, and wherein the second pressure level lies at least 1 bar, preferably between 1 and 5 bar, above the target pressure.

11. Method according to Claim 10, **characterized in that** the pressure difference between the first pressure level and the second pressure level is between 2 bar and 10 bar, in particular between 4 bar and 9 bar, and/or the pressure difference between the second pressure level and the third pressure level is between 7.1 bar and 13 bar, in particular between 9 bar and 11 bar.

12. Method according to Claim 10 or 11, **characterized in that** the separator (S2) is provided after the at least partial evaporation of the condensate or for the at least partial evaporation of the condensate, before the steam generated is fed into the steam supply (2).

13. Method according to Claim 12, **characterized in that** condensate is taken from the separator (S2), which is compressed to the third pressure level and fed to the heat exchanger (5).

14. Method according to one of Claims 10 to 13, **characterized in that** a further separator (S1) is used as a further steam source, which provides expansion steam at a pressure level which lies below the target pressure needed for the steam consumer (1).

## Revendications

1. Machine pour la fabrication ou l'usinage d'une bande de matière fibreuse, munie d'un consommateur de vapeur (1), notamment d'un cylindre chauffé à la vapeur, dans lequel de la vapeur est introduite à une pression de consigne, d'un réseau de vapeur fraîche, qui met à disposition de la vapeur fraîche à un premier niveau de pression, et d'un dispositif pour l'alimentation du consommateur de vapeur (1), comprenant une arrivée de vapeur (2), qui met à disposition de la vapeur à un deuxième niveau de pression pour le consommateur de vapeur (1), et qui peut être reliée au réseau de vapeur fraîche (10), d'une conduite de recyclage de condensat (3) pour l'acheminement du condensat soutiré du consommateur de vapeur (1), notamment pour le recyclage dans un générateur de vapeur externe,
d'un dispositif de génération de vapeur pour l'évaporation au moins partielle du condensat soutiré du consommateur de vapeur (1), qui comporte au moins un échangeur de chaleur (5),
d'une conduite de réintroduction (6), qui peut être reliée à l'arrivée de vapeur (2), afin de réintroduire la vapeur générée à partir du condensat dans l'arrivée de vapeur (2), et
d'un premier dispositif d'augmentation de la pression (4), qui est conçu pour compresser du condensat issu de la conduite de recyclage de condensat (3) à un troisième niveau de pression, l'échangeur de chaleur (5) pouvant être relié au premier dispositif d'augmentation de la pression (4) de telle sorte que le condensat au troisième niveau de pression puisse être amené dans l'échangeur de chaleur (5) pour le chauffage,
l'arrivée de vapeur (2) pouvant être découplée du réseau de vapeur fraîche (10) et étant essentiellement constituée par un système de conduites (2) sans contenant de stockage supplémentaire, le deuxième niveau de pression de l'arrivée de vapeur (2) étant inférieur au premier niveau de pression du réseau de vapeur fraîche (10), la machine comportant en outre un thermocompresseur (7) pour l'alimentation du consommateur de vapeur (1), qui peut être relié ou est relié à un réseau de vapeur, qui met à disposition de la vapeur motrice pour le thermocompresseur (7) à un niveau de pression qui est supérieur au deuxième niveau de pression, le premier niveau de pression étant d'entre 15 et 25 barg, le deuxième niveau de pression étant d'entre 6 et 15 barg, le troisième niveau de pression étant d'entre 5 et 25 barg, et la pression de consigne étant d'entre 1,5 et 12 barg, et le deuxième niveau de pression se situant au moins 1 bar, de préférence entre 1 et 5 bar au-dessus de la pression de consigne.

2. Machine selon la revendication 1, **caractérisée en ce que** le thermocompresseur (7) est relié au réseau de vapeur fraîche (10), qui met à disposition de la vapeur motrice au premier niveau de pression.

3. Machine selon l'une quelconque des revendications précédentes, **caractérisée en ce que** le dispositif de génération de vapeur comporte au moins un organe d'étranglement (9), afin d'évaporer au moins partiellement le condensat après la traversée de l'échangeur de chaleur (5), ainsi qu'un séparateur (S2), dans lequel le condensat au moins partiellement évaporé peut être amené, et auquel la conduite de réintroduction (6) peut être raccordée.

4. Machine selon l'une quelconque des revendications précédentes, **caractérisée en ce que** le découplage de l'arrivée de vapeur (2) du réseau de vapeur fraîche (10) a lieu au moyen d'une soupape (8), notamment d'une soupape de régulation ou d'étranglement (8) ou d'un organe d'étranglement.

5. Machine selon la revendication 3 ou 4, **caractérisée en ce qu'un** dispositif est prévu, avec lequel du condensat peut être soutiré du séparateur (S2) et amené dans l'échangeur de chaleur (5), et ce dispositif comporte un deuxième dispositif d'augmentation de la pression (11), qui est approprié pour compresser le condensat au troisième niveau de pression.

6. Machine selon l'une quelconque des revendications 3 à 5, **caractérisée en ce qu'**un regroupement (15) est prévu, dans lequel le condensat soutiré de la conduite de recyclage de condensat peut être regroupé avec du condensat qui est soutiré du séparateur (S2).

7. Machine selon la revendication 6, **caractérisée en ce qu'**aucun moyen supplémentaire pour l'augmentation de la pression n'est prévu entre le regroupement (15) et l'échangeur de chaleur (5).

8. Machine selon l'une quelconque des revendications précédentes, **caractérisée en ce que** l'échangeur de chaleur (5) peut être raccordé à une conduite d'air sortant (13) de telle sorte que l'air sortant puisse être utilisé pour le chauffage du condensat.

9. Machine selon l'une quelconque des revendications précédentes, **caractérisée en ce qu'**uniquement un consommateur de vapeur unique (1) est relié à l'arrivée de vapeur (2).

10. Procédé de récupération de vapeur d'un consommateur de vapeur (1), notamment d'un cylindre chauffé à la vapeur (1), dans une machine selon l'une quelconque des revendications précédentes, le procédé comprenant les étapes suivantes :
a) le soutirage de condensat à partir du consommateur de vapeur (1),
b) la compression du condensat au troisième niveau de pression,
c) le chauffage du condensat au troisième niveau de pression dans l'au moins un échangeur de chaleur (5),
d) l'évaporation du condensat et la génération de vapeur au deuxième niveau de pression,
e) l'introduction de la vapeur générée dans l'arrivée de vapeur (2),
f) la compression de vapeur de détente issue d'une source de vapeur supplémentaire au moyen du thermocompresseur au moins à la pression de consigne pour l'alimentation du consommateur de vapeur, la vapeur motrice du thermocompresseur présentant une pression qui se situe au-dessus du deuxième niveau de pression, et étant notamment soutirée du réseau de vapeur fraîche, le premier niveau de pression étant d'entre 15 et 25 barg, le deuxième niveau de pression étant d'entre 6 et 15 barg, le troisième niveau de pression étant d'entre 5 et 25 barg, et la pression de consigne étant d'entre 1,5 et 12 barg, et le deuxième niveau de pression se situant au moins 1 bar, de préférence entre 1 et 5 bar au-dessus de la pression de consigne.

11. Procédé selon la revendication 10, **caractérisé en ce que** la différence de pression entre le premier niveau de pression et le deuxième niveau de pression est d'entre 2 bar et 10 bar, notamment d'entre 4 bar et 9 bar, et/ou la différence de pression entre le deuxième niveau de pression et le troisième niveau de pression est d'entre 7,1 bar et 13 bar, notamment d'entre 9 bar et 11 bar.

12. Procédé selon la revendication 10 ou 11, **caractérisé en ce que** le séparateur (S2) est prévu après l'évaporation au moins partielle du condensat ou pour l'évaporation au moins partielle du condensat, avant que la vapeur générée ne soit introduite dans l'arrivée de vapeur (2).

13. Procédé selon la revendication 12, **caractérisé en ce que** du condensat est soutiré du séparateur (S2), qui est compressé au troisième niveau de pression et amené dans l'échangeur de chaleur (5).

14. Procédé selon l'une quelconque des revendications 10 à 13, **caractérisé en ce qu'**un séparateur supplémentaire (S1) est utilisé en tant que source de vapeur supplémentaire, qui fournit de la pression de détente à un niveau de pression qui se situe en dessous de la pression de consigne, qui est nécessaire pour le consommateur de vapeur (1).
